# EUROPÄISCHE PATENTSCHRIFT

(11) **EP 1 323 147 B1**
(45) Veröffentlichungstag und Bekanntmachung des Hinweises auf die Patenterteilung: **28.04.2004**
(21) Anmeldenummer: 01967034.8
(22) Anmeldetag: 28.08.2001
(51) Int. Cl.: G08C 17/04, H01F 38/14

(54) **INDUKTIVER ÜBERTRAGER**
INDUCTIVE TRANSFORMER
TRANSFORMATEUR INDUCTIF

(30) Priorität: 20.09.2000 DE 10046659
(43) Veröffentlichungstag der Anmeldung: 02.07.2003
(73) Patentinhaber: ROBERT BOSCH GMBH, 70442 Stuttgart (DE)
(72) Erfinder: KAZMIERCZAK, Harald, 71717 Beilstein (DE)
(86) Internationale Anmeldenummer: PCT/DE2001/003269
(87) Internationale Veröffentlichungsnummer: WO 2002/025616

(56) Entgegenhaltungen:
- WO-A-97/38876
- DE-A- 3 802 062
- DE-A- 19 538 528
- GB-A- 2 173 351

## Beschreibung

### Stand der Technik

Die Erfindung betrifft einen induktiven Übertrager, insbesondere einen Drehübertrager, zur Signal- und Energieübertragung zwischen beweglichen Bauteilen nach dem Oberbegriff des Hauptanspruchs.

Insbesondere bei einer Anwendung eines solchen Übertragers in einem Kraftfahrzeug soll z.B. eine bidirektionale Datenübertragung zwischen Lenksäule und Lenkrad bei gleichzeitiger Energieübertragung von der Lenksäule zum Lenkrad möglich sein. Die Energieübertragung kann bei ca. 1 W liegen, wenn nur die Lenkradelektronik versorgt werden muss, und bei zusätzlichen 120 W, wenn eine Lenkradheizung versorgt werden soll. Weiterhin könnten auch Informationen betreffend die Betätigung der Hupe, der Bedientasten für den Fahrkomfort, einer Telefonruftaste, einer Geschwindigkeitsregelung (Tempomat), bestimmter Radiofunktionen oder auch einer Airbagüberwachung und -zündung ausgetauscht werden.

In herkömmlicher Weise wird in solchen Fällen eine Wickelfeder zur Datenübertragung und/oder ein Schleifring zur Energieübertragung vorgesehen. Die Wickelfeder und der Schleifring haben jedoch prinzipiell einen relativ hohen Geräuschpegel und verursachen gleichzeitig eine Vielzahl von Problemen, wie sog. EMV-Probleme (EMV = Elektro-Magnetische-Verträglichkeit), Montage- und Reparaturprobleme sowie eine nicht zu vernachlässigende Reibung und eine schwierige Kontaktierung. Wenn bei der induktiven Übertragung von elektrischer Energie dies gleichzeitig mit der Datenübertragung realisiert wird, kann es ferner zu einem Übersprechen kommen, insbesondere weil der Übertrager einen Wirkungsgrad von <0,6 aufweist und der Innenwiderstand der Sekundärseite >15 Ohm beträgt.

Aus dem Dokument DE-A-195 38528 sind Vorrichtungen zum induktiven Übertragen von elektrischer Energie und Daten bekannt.

### Vorteile der Erfindung

Gemäß der Erfindung wird ein induktiver Übertrager zur Übertragung von Messdaten und elektrischer Energie zwischen zwei gegeneinander beweglichen Bauteilen mit einem primären und einem sekundären Übertragerteil mit den im Anspruchs 1 angegebenen Mitteln in vorteilhafter Weise weitergebildet. Es ist erfindungsgemäß jeweils ein Übertrager für die Übertagung von Messdaten und ein Übertrager für die Übertragung von elektrischer Energie vorhanden. Die primären und die sekundären Übertragerteile jeweils eines Übertragers sind in separaten, magnetisch weitgehend voneinander abgeschirmten Kammern untergebracht, die durch konzentrische und radiale Metallwände an den beweglichen Bauteilen gebildet werden, wobei die konzentrischen Wände jeweils so ineinander greifen, dass sie die radial hintereinander liegende Kammern bilden.

Auf einfache Weise kann dabei an jedem der gegeneinander beweglichen Bauteile ein metallisches Kammerelement angeordnet werden, das jeweils im radialen Schnitt eine doppelte U-Form aufweist und deren konzentrische Wände so angeordnet sind, dass sie ohne Behinderung der Drehbewegung ineinander greifen. Bevorzugt wird dies so angewendet, dass die jeweils einen Übertragerteile und Kammerelemente an der Lenkspindel eines Fahrzeuges und das die jeweils anderen Übertragerteile und Kammerelemente an der Lenksäule eines Fahrzeuges angebracht sind.

Durch die vorgeschlagene Anbringung von zwei durch Kammerwände getrennten Übertragern kann somit auf einfache Weise eine Vermischung von Signal- und Energieübertragung vermieden werden. Der mittlere Trennsteg der beiden Kammerelemente dient zwar als magnetischer Teil für beide Teile der Übertragung, hat aber kein bedeutendes Übersprechen, da bei den in den meisten Anwendungsfällen, z.B. im Kraftfahrzeug, verwendeten Frequenzen von 50 kHz bzw. mehreren Megaherz nur ein magnetischer Skineffekt auftritt und sich die magnetischen Wechselwirkungen nicht störend auswirken.

Diese und weitere Merkmale von bevorzugten Weiterbildungen der Erfindung gehen außer aus den Ansprüchen auch aus der Beschreibung und der Zeichnung hervor.

Ein Ausführungsbeispiel eines erfindungsgemäßen induktiven Übertragers zur Signal- und Energieübertragung zwischen Bauteilen eines Drehübertragers wird anhand der Zeichnung erläutert. Es zeigen:

Figur 1 und 2 jeweils eine Ansicht eines Drehübertragers zwischen einer Lenkspindel und einer Lenksäule eines Kraftfahrzeuges mit separaten Übertragerteilen für eine Signalund eine Energieübertragung in jeweils getrennten Kammern.

### Beschreibung des Ausführungsbeispiels

In Figur 1 ist ein induktiver Übertrager gezeigt, der Kammerelemente 1 und 2 aufweist, die kammartig ineinander greifen und Bestandteil einer hier nicht dargestellten und nicht näher erläuterten Lenkvorrichtung für ein Kraftfahrzeug sind. Das Kammerelement 1 ist beispielsweise an einer Lenksäule angebracht und das Kammerelement 2 ist dann an einer Lenkspindel befestigt. Das Ende der Lenkspindel ist dabei mittels eines Lenkrades drehbar, wobei die Lenkspindel an der Lenksäule, die fest mit dem Chassis des Fahrzeugs verbunden ist, drehbar gehalten ist.

Zwischen der Lenkspindel und der Lenksäule ist ein induktiver Drehübertrager vorhanden. Es ist jeweils ein primäres Übertragerteil 3 am Element 1 und ein sekundäres Übertragerteil 4 am Element 2 für eine Signalübertragung und jeweils ein primäres Übertragerteil 5 am Element 1 und ein sekundäres Übertragerteil 6 am Element 2 für eine Energieübertragung angeordnet. Hiermit können dann Messdaten und elektrische Energie zwischen beispielsweise auf der Lenkspindel angeordneten Sensoren und einer zentralen Auswerteeinheit im Fahrzeug übertragen werden.

Durch die Ausbildung der kammartig ineinander greifenden konzentrischen und radialen Wände der Kammerelemente 1 und 2 ist hier eine Kammer 7 für eine Signalübertragung und eine Kammer 8 für die Energieübertragung geschaffen. Durch die somit ereichte Ausbildung von zwei durch Kammerwände getrennte Übertrager kann somit auf einfache Weise eine Vermischung von Signal- und Energieübertragung vermieden werden.

## Patentansprüche

1. Induktives Übertragungssystem zur Übertragung von Messdaten und elektrischer Energie zwischen zwei gegeneinander beweglichen Bauteilen (1, 2), wobei jeweils ein Übertrager für die Übertragung von Messdaten und ein Übertrager für die Übertragung von elektrischer Energie vorhanden ist, wobei die Übertrager mindestens einen primären Übertragungsteil (3, 4) und mindestens einen sekundären Übertragungsteil (5, 6) aufweisen, **dadurch gekennzeichnet, dass** die gegeneinander beweglichen Bauteile (1, 2) so kammartig ineinander greifen, dass separate, magnetisch weitgehend voneinander abgeschirmte Kammern (7, 8) entstehen, dass die Kammern (7, 8) durch konzentrische und radiale Metallwände an den Bauteilen (1, 2) gebildet werden, wobei die konzentrischen Wände jeweils so ineinander greifen, dass sie die radial hintereinander liegende Kammer (7, 8) bilden, dass die jeweiligen Kammerelemente der Bauteile (1, 2) so ausgebildet sind, dass sie im radialen Schnitt eine doppelte U-Form aufweisen und deren konzentrische Wände so angeordnet sind, dass sie ohne Behinderung der Drehbewegung ineinander greifen.

2. Induktives Übertragungssystem nach Anspruch 1, **dadurch gekennzeichnet, dass** ein Bauteil (2) an der Lenkspindel eines Fahrzeuges und das andere Bauteil (1) an der Lenksäule des Fahrzeugs angebracht ist.

## Claims

1. Inductive transmission system for transmission of measurement data and electrical power between two components (1, 2) which can move with respect to one another, with one transmitter in each case being provided for transmission of measurement data and one transmitter being provided for transmission of electrical power, with the transmitters having at least one primary transmission part (3, 4) and at least one secondary transmission part (5, 6), **characterized in that** the components (1, 2) which can move with respect to one another engage in one another like a comb, such that separate chambers are produced (7, 8) which are largely magnetically screened from one another, **in that** the chambers (7, 8) are formed by concentric and radial metal walls on components (1, 2), with the concentric walls in each case engaging in one another such that they form the chambers (7, 8) which are located radially one behind the other, **in that** the respective chamber elements of the components (1, 2) are designed such that they have a double U-shape in a radial cross section and their concentric walls are arranged such that they engage in one another without impeding the rotary movement.

2. Inductive transmission system according to Claim 1, **characterized in that** one component (2) is fitted to the steering spindle of a vehicle, and the other component (1) is fitted to the steering column of the vehicle.

## Revendications

1. Transformateur inductif pour transmettre des données de mesure et de l'énergie électrique entre deux composants (1, 2) mobiles l'un par rapport à l'autre, un transformateur étant présent pour la transmission de données de mesure et un transformateur étant présent pour la transmission d'énergie électrique, les transformateurs présentant au moins une partie de transformation primaire (3, 4) et au moins une partie secondaire (5, 6),
**caractérisé en ce que**
les composants (1, 2) mobiles l'un par rapport à l'autre s'imbriquent l'un dans l'autre en forme de peigne de telle sorte qu'il en résulte des chambres (7, 8) séparées, blindées magnétiquement l'une de l'autre dans une large mesure, les chambres (7, 8) sont formées par des parois métalliques concentriques et radiales sur les composants (1, 2), les parois concentriques s'engageant l'une dans l'autre de telle sorte qu'elles forment les chambres (7,8) situées radialement l'une derrière l'autre, et les éléments respectifs des chambres des composants (1, 2) sont formés de telle sorte qu'ils présentent une forme en double U en coupe radiale et dont les parois concentriques sont disposées de telle sorte qu'elles s'engagent l'une dans l'autre sans empêcher le mouvement de rotation.

2. Transformateur inductif selon la revendication 1,
**caractérisé en ce qu'**
un composant (2) est appliqué sur l'arbre de direction d'un véhicule et l'autre composant (1) est appliqué sur la colonne de direction du véhicule.
